# EUROPÄISCHE PATENTSCHRIFT

(11) **EP 0 757 903 B1**
(45) Veröffentlichungstag und Bekanntmachung des Hinweises auf die Patenterteilung: **06.10.1999**
(21) Anmeldenummer: 96111102.8
(22) Anmeldetag: 10.07.1996
(51) Int. Cl.: A47L 13/258, A47L 13/20

(54) **Mophalter sowie Mopbezug hierfür**
Mop holder and mop head therefore
Support de balai à franges ainsi que la garniture pour celui-ci

(30) Priorität: 08.08.1995 DE 29512724 U
(43) Veröffentlichungstag der Anmeldung: 12.02.1997
(73) Patentinhaber: VERMOP SALMON GMBH, D-97877 Wertheim (DE)
(72) Erfinder: Salmon, Dirk, 97877 Wertheim (DE)
(74) Vertreter: Kohlmann, Karl Friedrich, Dipl.-Ing.

(56) Entgegenhaltungen:
- DE-C- 4 403 550

## Beschreibung

Die Erfindung bezieht sich auf einen Mophalter mit einem länglichen Rahmen für die Aufnahme eines Mopbezuges, mit wenigstens zwei z.B. plattenförmigen, Wischflächen bildenden Klappflügeln zur Einführung von deren Randabschnitten in Taschen des Mopbezugs, und mit einem Gelenkplattenteil für die Anbringung eines Stielhalters, z.B. mittels eines Kreuzgelenks.

Derartige Mophalter sind bspw. aus der DE 37 14 178 A1 bekannt. Dabei sind die beiden länglichen Klappflügel über Querachsen an einem mittleren Gelenkplattenteil angelenkt und in ihrer gestreckten Arbeitsstellung relativ zu letzterer lösbar verrastet. Sie bilden dabei auf ihrer Unterseite eine im wesentlichen durchgehende Wischfläche, während der über ein Kreuzgelenk an das Gelenkplattenteil angeschlossene Stielhalter auf der Oberseite des gestreckten Mophalters liegt. Ein Mopbezug wird dadurch aufgezogen, daß bei zusammengeklapptem Mophalter die äußeren (stirnseitigen) Enden der Klappflügel in auf der Oberseite an den äußeren (stirnseitigen) Enden des langgestreckten Mopbezuges vorgesehenen Taschen eingeführt und dann die Klappflügel in ihre langegestreckte Arbeitsstellung überführt werden, in welcher sie gegeneinander lösbar verrastet sind.

Aufgabe der vorliegenden Erfindung ist es, einen Mophalter mit den eingangs genannten Merkmalen zu verbessern, indem er hohe Flächenleistung, geringen Chemikalien- und Wasserbedarf, lange Gebrauchsdauer, kurze Taktzeiten im Reinigungsablauf und/oder einfache und bequeme Bedienung ohne Bücken und ohne Anfassen des Mopbezuges bei einfachem Aufbau und geringen Herstellungskosten miteinander vereinigt.

Diese Aufgabe wird mit der Erfindung bei einem Mophalter der eingangs genannten Art im wesentlichen dadurch gelöst, daß die Klappflügel untereinander und mit dem Gelenkplattenteil um eine Längsachse gelenkig miteinander verbunden sind und daß die an den Längsrändern der Klappflügel vorgesehenen Randabschnitte für die Aufnahme in Taschen an Längsrändern des Mopbezuges ausgebildet sind.

Aufgrund der Art der Gelenkverbindung zwischen Gelenkplattenteil und den beiden Klappflügeln ist es möglich, die beiden Klappflügel nach dem Einführen mit ihren seitlichen Randabschnitten in die Taschen an den Längsrändern des Mopbzuges auf die einander gegenüberliegenden Seitenflächen des mittleren Gelenkplattenteils zu klappen und aufgrund der Gelenkverbindung des Stielhalters mit dem Gelenkplattenteil den einen oder den anderen Klappflügel mit dessen von dem Mopbezug überdeckten Außenseite parallel zu dem zu wischenden Boden auszurichten. Der neuartige Mophalter hat auf diese Weise zwei unterschiedliche Wischflächenbereiche, von welchen entweder die eine oder die andere durch entsprechendes Verschwenken bzw. Drehen des Mophalters zum Reinigen des Bodens eingesetzt werden kann. Auf diese Weise kann die Gebrauchsdauer verdoppelt werden oder es können den Außenseiten der beiden Klappflügel unterschiedliche Bezugmaterialien zugeordnet werden, z.B. gröberes Material für die Anfangsbehandlung des Bodens, z.B. zum Scheuern oder Schruppen, um grobe Verunreinigungen vom Boden zu lösen, und weicheres saugfähiges Material für die Nachbehandlung des Bodens, bspw. zum Schmutz- und Feuchtigkeitsaufnehmen beim Nachwischen und Trocknen des Bodens. Die Art der Gelenkverbindung des Stielhalters mit dem Gelenkplattenteil und dessen Gelenkverbindung mit den beiden Klappflügeln erlaubt es ferner, den Mophalter ohne Berührung des Mopbezuges mit der Hand aufzuspannen und durch Umlegen des Gelenkplattenteils um die Längsachse zunächst auf den einen Klappflügel und dann zusammen mit dem ersten Klappflügel auf den zweiten Klappflügel in Arbeitsposition zu bringen, wobei Sorge dafür getragen werden kann, daß aufgrund geeigneter Verbindungsmittel die Klappflügel in ihrer Arbeitsstellung relativ zu dem Gelenkplattenteil verbleiben. In der zusammengeklappten Lage des Mophalters kann dieser ferner bei aufgezogenem Mopbezug in eine Moppresse eingeführt und somit im Rahmen des Reinigungsvorganges überschüssiges Wasser aus ihm ausgepreßt und neue Reinigungsflüssigkeit von ihm aufgenommen werden.

Dabei ist die Geometrie der Gelenkverbindung besonders günstig und der Aufbau des Mophalters besonders einfach, wenn gemäß einer Ausgestaltung der Erfindung die Klappflügel untereinander und mit dem Gelenkplattenteil um ein und dieselbe Längsachse gelenkig miteinander verbunden sind.

Eine besonders einfache Handhabung des Wischmops ist dann möglich, wenn der Gelenkplattenteil bis auf die Innenseite eines Klappflügels schwenkbar und mit diesem lösbar verbindbar ist, und daß dann die Einheit aus dem einen Klappflügel und dem Gelenkplattenteil auf die Innenseite des anderen Klappflügels schwenkbar und mit diesem lösbar verbindbar ist, so daß ein verhältnismäßig flaches Paket aus Gelenkplattenteil in der Mitte und Klappflügeln außen erreicht wird, auf welchen der Mopbezug aufgezogen ist und deren Außenseiten er bedeckt.

Es ist aber auch möglich, daß die beiden Klappflügel aus der Horizontalen bis in eine Arbeitslage nach oben schwenkbar und in dieser zueinander arretierbar sind, in welcher die beiden Klappflügel in einem spitzen Winkel zueinander stehen und den Gelenkplattenteil zwischen sich einschließen. Die von dem Mopbezug überdeckten Wischflächen der beiden Klappflügel stehen in dem Fall also in einem Winkel zueinander.

Der Mopbezug läßt sich dann besonders einfach auf den Halter aufziehen, wenn die beiden Klappflügel aus der Horizontalen von dem Gelenkplattenteil weg bis in eine bspw. von einem Anschlag bestimmte Einführungslage nach unten schwenkbar sind, in welcher die nach unten hängenden Klappflügel in einem spitzen Winkel zueinander stehen. Beim Anheben des Mophalters mittels des Stielgriffes nimmt dabei der Gelenkplattenteil eine vertikale Lage ein, während die beiden Klappflügel von ihm schräg nach unten hängen. In dieser Lage kann der Mophalter auf den flach am Boden ausgebreiteten Mopbezug aufgesetzt und nach unten gedrückt werden, so daß sich die Klappflügel in ihre horizontale Lage aufspreizen und mit ihren äußeren Randabschnitten in die Taschen des Mopbezugs einfahren.

Die lösbare Verbindungseinrichtung zwischen den Klappflügeln und dem Gelenkplattenteil können bspw. eine solche Rast-, Klemm-, Haft- oder Klettverbindung aufweisen, daß diese ohne manuelle Handhabung unter Verschwenken des Gelenkplattenteils relativ zu den Klappflügeln herstellbar und auch einfach wieder lösbar sind.

Das Lösen der Verbindungseinrichtung kann insbesondere dadurch geschehen, daß ein Betätigungselement zum Trennen der Klappflügel aus ihrer Anlage an dem Gelenkplattenteil und/oder einem Klappflügel vorgesehen ist, mit Hilfe dessen die Rast-, Klemm-, Haft- oder Reibkräfte überwunden werden können, wie sie ggf. von der lösbaren Verbindungseinrichtung ausgeübt werden.

Die Gelenkverbindung des Stielhalters ist zweckmäßigerweise an dem der Längsachse abgewandten Längsrand des Gelenkplattenteils vorgesehen, wodurch eine einfache Konstruktion bei guter Handhabbarkeit des Wischmops gewährleistet ist.

Um eine optimale Kraftverteilung zu erreichen, kann der Gelenkplattenteil schmaler als die beiden Klappflügel sein, d.h. z.B. die halbe Breite aufweisen, wobei zusätzlich die beiden Klappflügel im Bereich des Stielhalters eine Randaussparung aufweisen. Auf diese Weise liegt die Gelenkverbindung des Stielhalters an dem Gelenkplattenteil zwischen den beiden von den Klappflügeln gebildeten Wischflächen.

Es wird ferner vorgeschlagen, daß der Gelenkplattenteil und die beiden Klappflügel etwa gleiche Länge aufweisen, so daß die Klappflügel großflächig an dem Gelenkplattenteil abgestützt werden und die Neigung zu Schmutzablagerungen am Halter verringert ist.

Zum Ausgleich der Materialstärke des Mophalters kann es zweckmäßig sein, daß die Klappflügel im Bereich der Randabschnitte dünner sind als in dem an die Längsachse angrenzenden mittleren Bereich.

Die Erfindung bezieht sich auch auf einen Mopbezug für die Verwendung auf einem Mophalter, z.B. einen solchen, dessen länglicher Rahmen wenigstens zwei um eine Längsachse gegeneinander verschwenkbare Klappflügel aufweist, insbesondere auf einem Mophalter der zuvor erörterten erfindungsgemäßen Art. Der neue Mopbezug zeichnet sich dadurch aus, daß an den Längsrändern vorgesehene Taschen für das Einführen der längsseitigen Randabschnitte der Klappflügel vorgesehen sind. Im Gegensatz zu herkömmlichen Mopbezügen, welche in Längsrichtung gespannt werden, hat ein solcher quer eingespannter Mopbezug den Vorteil geringerer Materialdehnungen, so daß ein zuverlässiger Sitz des Mopbezugs auf dem Mophalter auch bei längerer Benutzung gewährleistet ist.

Der Mopbezug kann dabei Aussparungen der Längsränder im Bereich des Stielhalters an dem Gelenkplattenteil aufweisen, so daß er bei einem Mophalter verwendet werden kann, dessen Stielhalterung am freien Rand eines Gelenkplattenteiis angelenkt ist, welches schmaler als die benachbarten Klappflügel ist, um eine optimale Kraftverteilung zu erreichen.

Der erfindungsgemäße Mopbezug kann ferner aus zwei unterschiedlichen Materialien derart zusammengefügt sein, daß die Wischfläche des einen Klappflügels außen mit dem einen Material und die Wischfläche des anderen Klappflügels außen mit dem anderen Material überdeckt ist, wenn der Mopbezug auf den Mophalter aufgezogen ist. Auf diese Weise kann der Mopbezug bspw. für das Scheuern oder Schruppen (mit verhältnismäßig grobem Material) und Nachwischen bzw. Trocknen (mit verhältnismäßig weichem saugfähigem Material) eingesetzt werden. Der eine Funktionsbereich dient dabei dem Lösen von grobem Schmutz von der Bodenfläche, der andere der Aufnahme des Schmutzes und von Wasser.

Weitere Ziele, Merkmale, Vorteile und Anwendungsmöglichkeiten der Erfindung ergeben sich aus der nachfolgenden. Beschreibung von Ausführungsbeispielen anhand der Zeichnung.

Es zeigen:
- Fig. 1: einen die Erfindung aufweisenden Mophalter mit Stielhalter und Stiel bei aufgezogenem Mopbezug in Vorderansicht,
- Fig. 2: den Mophalter gemäß Fig. 1 in Seitenansicht,
- Fig. 3a bis 3d: schematisch den Mophalter nach Fig. 1 in verschiedenen Benutzungsstadien zur Erläuterung dessen Funktion,
- Fig. 4: einen erfindungsgemäßen Mophalter entsprechend der Darstellung in Fig. 1 für eine andere Ausführungsform,
- Fig. 5: den Mophalter gemäß Fig. 4 in Seitenansicht,
- Fig. 6a bis 6d: schematisch den Mophalter nach Fig. 4 in verschiedenen Benutzungsstadien zur Erläuterung dessen Funktion,
- Fig. 7: den Mophalter aus Fig. 1 dieser gegenüber vergrößert und ohne Mopbezug,
- Fig. 8: den aufgeklappten Mophalter von Fig. 7 von unten gesehen (teilweise geschnitten),
- Fig. 9 bis 11: Schnittdarstellungen entsprechend den Schnittlinien A-A, B-B und C-C von Fig. 8,
- Fig. 12: eine der Fig. 11 entsprechende Schnittdarstellung, wobei jedoch der Gelenkplattenteil auf den einen (linken) Klappflügel umgelegt ist, um mit diesem durch Haftverbindung eine Einheit zu bilden, welche dann auf den anderen (rechten) Klappflügel geklappt werden kann,
- Fig. 13 und 14: in Seitenansicht und in Schnittdarstellung eine weitere Ausgestaltung eines erfindungsgemäßen Mophalters, und
- Fig. 15: in Draufsicht einen erfindungsgemäßen Mopbezug.

Die in den Zeichnungen dargestellten Mophalter haben einen länglichen Rahmen 1 z.B. aus Kunststoff für die Aufnahme eines Mopbezuges 2. Jeder Rahmen 1 hat zwei plattenförmige, dem zu reinigenden Boden zuzukehrende Wischflächen bildende Klappflügel 3, 3' und einen Gelenkplattenteil 4, an dessen freiem Längsrand 12 ein Stielhalter 7 für einen Stiel 16 mittels einer z.B. kreuzgelenkartigen Gelenkverbindung 17 angeschlossen ist. Die beiden Klappflügel 3, 3' weisen an ihren Längsrändern 8, 8' dünnere Randabschnitte 5, 5' für die Aufnahme in Taschen 6, 6' des Mopbezugs 2 auf. Die Klappflügel 3, 3' und der Gelenkplattenteil 4 sind bei den Ausführungen gemäß den Fig. 1 bis 12 über ein und dieselbe Längsachse L gelenkig miteinander verbunden.

Bei der in den Fig. 1 bis 3d dargestellten Ausführungsform ist der Gelenkplattenteil 4 bis auf die Innenseite 9 des einen Klappflügels 3 schwenkbar und mit diesem lösbar verbindbar, worauf dann die Einheit aus dem einen Klappflügel 3 und dem Gelenkplattenteil 4 auf die Innenseite 9' des anderen Klappflügels 3' schwenkbar und mit diesem lösbar verbindbar ist. Die lösbare Verbindungseinrichtung 10 zwischen den Klappflügeln 3, 3' und dem Gelenkplattenteil 4 kann eine Rast-, Klemm-, Haft- oder Klettverbindung aufweisen. Gemäß Fig. 8, 10 und 11 ist die Haftverbindung bspw. mittels eines Magneten und einer metallenen Gegenplatte gebildet.

Bei der Ausführungsform gemäß den Fig. 4 bis 6d sind die beiden Klappflügel 3, 3' aus der Horizontalen bis in eine Arbeitslage nach oben schwenkbar und in dieser zueinander arretierbar. In der Arbeitslage stehen die beiden Klappflügel 3, 3' in einem spitzen Winkel zueinander und schließen den Gelenkplattenteil 4 zwischen sich ein. Die Arretierung kann bspw. mittels Seilzügen 18 erfolgen.

Bei allen dargestellten Ausführungsformen können die beiden Klappflügel 3, 3' aus der Horizontalen von dem Gelenkplattenteil 4 weg nach unten bis zu einem Anschlag in eine Einführungslage schwenken, in welcher die so nach unten hängenden Klappflügel 3, 3' in einem spitzen Winkel zueinander stehen. Dies ist die Vorbereitungsstellung für das Einführen der Klappflügel 3, 3' in die Taschen 6, 6' des Mopbezugs 2.

Da die Klappflügel 3, 3' bei der in den Fig. 1 bis 3d und 5 bis 13 in der flachen Arbeitsstellung zwar lösbar jedoch fest an dem mittleren Gelenkplattenteil 4 gehalten sein sollen, ist gemäß Fig. 9 und 10 ein Betätigungselement 11 vorgesehen, welches dem Trennen der Klappflügel 3, 3' aus ihrer Anlage an dem Gelenkplattenteil 4 dient. Das Betätigungselement 11 hat Vorsprünge 19, welche beim Umlegen des Gelenkplattenteils 4 auf die entsprechenden Klappflügel 3, 3' in entsprechende Vertiefungen 20 eingreifen. Beim Verschieben des Betätigungselements 11 bspw. mit der Hand wirken Schrägflächen 21 der Vorsprünge 19 und der Vertiefungen 20 derart zusammen, daß eine nach außen gerichtete Trennkraft zwischen dem Gelenkplattenteil 4 und dem jeweiligen Klappflügel 3, 3' ausgeübt wird, wodurch die aufgrund der Verbindungseinrichtung 10 oder auf sonstige Weise erzeugten Rast-, Klemm-, Haft- oder Reibkräfte überwunden werden können. Auf diese Weise läßt sich der Mophalter wieder leicht öffnen.

Wie insbesondere aus den Fig. 2, 3a bis 3d, 7 sowie 9 bis 12 ersichtlich, ist der Gelenkplattenteil 4 wesentlich schmaler als die Klappflügel 3, 3', so bspw. nur halb so breit. Da die Gelenkverbindung 17 am äußeren (freien) Längsrand 12 angebracht ist, um die Druckkräfte etwa in der Mitte der Wischflächen aufbringen zu können, andererseits aber gewährleistet werden soll, daß der Mophalter in seiner Arbeitsstellung gemäß Fig. 3d von der einen auf die andere Seite schwenkbar sein soll, so daß die beiden unterschiedlichen Wischflächen zum Einsatz kommen können, weisen die beiden Klappflügel 3, 3' gemäß den Fig. 7 und 8 äußere Randaussparungen 13, 13' auf.

Dementsprechend hat auch der Mopbezug 2 mit seinen längsseitigen Taschen 6, 6' gemäß Fig. 15 an seinen Längsrändern 14, 14' entsprechende Aussparungen 15, 15'.

Die in den Fig. 13 und 14 dargstellte Ausführungsform eines Mophalters zeichnet sich dadurch aus, daß die Klappflügel 3, 3' um parallele Längsachsen L, L' an dem Innenrand des Gelenkplattenteils 4 angelenkt sind.

Die Fig. 3a bis 3d veranschaulichen die Arbeitsweise mit dem erfindungsgemäßen Mophalter gemäß den Fig. 1 und 2. Der Mop wird an dem Stiel 16 ergriffen und so gehalten, daß der Mophalter sich in geringem Abstand über den flach auf den Boden gelegten Mopbezug 2 befindet. Aufgund der Gelenkverbindungen hängt der Gelenkplattenteil 4 senkrecht nach unten und die beiden Klappflügel 3, 3' befinden sich in ihrer nach unten hängenden leicht gespreizten Lage (Fig. 3a). Dann wird der Mop auf den Boden abgesenkt, so daß die beiden Klappflügel 3, 3' mit ihren äußeren Randabschnitten 5, 5' in die Taschen 6, 6' an den entsprechend ausgerichteten Längsrändern 14, 14' des Mopbezugs 2 eintauchen können (Fig. 3b). Dann wird der Gelenkplattenteil 4 mittels des Stiels 16 nach der einen Seite um die Längsachse L auf den Klappflügel 3 umgelegt und dort entweder von Hand oder selbsttätig eine Verbindung mittels der Verbindungseinrichtung 10 zwischen dem Gelenkplattenteil 4 und dem Klappflügel 3 hergestellt (Fig. 3c). Die Einheit aus Klappflügel 3 und Gelenkplattenteil 4 kann dann über die Längsachse L nach der anderen Seite auf den anderen Klappflügel 3' geschwenkt werden. Auch dort wird die Verbindung zwischen Gelenkplattenteil 4 und Klappflügel 3' mittels der Verbindungseinrichtung 10 entweder selbsttätig oder von Hand hergestellt. Der Mophalter nimmt dann die in Fig. 3d dargestellte Arbeitslage ein, wobei zwei Wischflächen zur Verfügung stehen, da die Einheit aus den beiden Klappflügeln 3, 3' und dem Gelenkplattenteil 4 mit dem Mopbezug 2 unter Ausnutzung der Aussparungen 13, 13' und 15, 15' um die Gelenkverbindung 17 geschwenkt werden kann.

Ein ähnlicher Ablauf ergibt sich aus den Fig. 6a bis 6d für einen Mophalter gemäß den Fig. 4 und 5. Hierbei werden die beiden Klappflügel 3, 3' jedoch nicht vollständig auf den Gelenkplattenteil 4 geklappt und mit diesem verbunden, sondern bspw. mittels der Seilzüge 18 in einer Arbeitsstellung arretiert, in welcher die Klappflügel 3, 3' in einem spitzen Winkel zueinander stehen und den Gelenkplattenteil 4 zwischen sich einschließen. Da auch hier die Einheit aus Gelenkplattenteil 4 und den beiden Klappflügeln 3, 3' mit dem aufgezogenen Mopbezug 2 um die Gelenkverbindung 17 verschwenkbar bleibt, stehen auch hier zwei Wischflächen zur Verfügung, welche in dem genannten spitzen Winkel zueinander stehen.

Der in Fig. 15 dargestellte Mopbezug 2 besteht aus zwei Materialabschnitten 2a, 2b unterschiedlicher Materialbeschaffenheit, d.h. unterschiedlicher Funktionsbereiche, so daß der Boden z.B. mit einem verhältnismäßig grobem Material zunächst gescheuert oder geschruppt und dann mit einem verhältnismäßig weichem Material gereinigt bzw. getrocknet werden kann.

### Bezugszeichenliste:

- 1: Rahmen
- 2: Mopbezug
- 2a, 2b: Materialabschnitte
- 3, 3': Klappflügel
- 4: Gelenkplattenteil
- 5, 5': Randabschnitte
- 6, 6': Taschen
- 7: Stielhalter
- 8, 8': Längsränder
- 9, 9': Innenseite
- 10: Verbindungseinrichtung
- 11: Betätigungselement
- 12: Längsrand
- 13, 13': Randaussparung
- 14, 14': Längsränder
- 15, 15': Aussparungen
- 16: Stiel
- 17: Gelenkverbindung
- L, L': Längsachsen
- l: Länge
- T: Längstrennungslinie

## Patentansprüche

1. Mophalter mit einem länglichen Rahmen (1) für die Aufnahme eines Mopbezuges (2), mit wenigstens zwei z.B. plattenförmigen, Wischflächen bildenden Klappflügeln (3, 3') zur Einführung von deren Randabschnitten (5, 5') in Taschen (6, 6') des Mopbezugs (2), und mit einem Gelenkplattenteil (4) für die Anbringung eines Stielhalters (7), z.B. mittels eines Kreuzgelenks, **dadurch gekennzeichnet**, daß die Klappflügel (3, 3') untereinander und mit dem Gelenkplattenteil (4) um eine Längsachse (L) gelenkig miteinander verbunden sind und daß die an den Längsrändern (8, 8') der Klappflügel (3, 3') vorgesehenen Randabschnitte (5, 5') für die Aufnahme in Taschen (6, 6') an Längsrändern (14, 14') des Mopbezugs (2) ausgebildet sind.

2. Mophalter nach Anspruch 1, **dadurch gekennzeichnet**, daß die Klappflügel (3, 3') untereinander und mit dem Gelenkplattenteil (4) um ein und dieselbe Längsachse (L) gelenkig miteinander verbunden sind.

3. Mophalter nach Anspruch 1 oder 2, **dadurch gekennzeichnet**, daß der Gelenkplattenteil (4) bis auf die Innenseite (9) des einen Klappflügels (3) schwenkbar und mit diesem lösbar verbindbar ist, und daß dann die Einheit aus dem einen Klappflügel (3) und dem Gelenkplattenteil (4) auf die Innenseite (9') des anderen Klappflügels (3') schwenkbar und mit diesem lösbar verbindbar ist.

4. Mophalter nach Anspruch 1 oder 2, **dadurch gekennzeichnet**, daß die beiden Klappflügel (3, 3') aus der Horizontalen bis in eine Arbeitslage nach oben schwenkbar und in dieser zueinander arretierbar sind, in welcher die beiden Klappflügel (3, 3') in einem spitzen Winkel zueinander stehen und den Gelenkplattenteil (4) zwischen sich einschließen.

5. Mophalter nach einem der Ansprüche 1 bis 4, **dadurch gekennzeichnet**, daß die beiden Klappflügel (3, 3') aus der Horizontalen bis in eine Einführungslage nach unten von dem Gelenkplattenteil (4) weg schwenkbar sind, in welcher die nach unten hängenden Klappflügel (3, 3') in einem spitzen Winkel zueinander stehen.

6. Mophalter nach Anspruch 3 oder 5, **dadurch gekennzeichnet**, daß die lösbare Verbindungseinrichtung (10) zwischen den Klappflügeln (3, 3') und dem Gelenkplattenteil (4) eine Rast-, Klemm-, Haft- oder Klettverbindung aufweist.

7. Mophalter nach einem der Ansprüche 1 bis 6, **gekennzeichnet durch** ein Betätigungselement (11) zum Trennen der Klappflügel (3, 3') aus ihrer Anlage an dem Gelenkplattenteil (4) gegen Rast-, Klemm-, Haft- oder Reibkräfte, ggf. die der lösbaren Verbindungseinrichtung (10).

8. Mophalter nach einem der Ansprüche 1 bis 7, **dadurch gekennzeichnet**, daß die Gelenkverbindung (17) des Stielhalters (7) an dem der Längsachse (L) abgewandten Längsrand (12) des Gelenkplattenteils (4) vorgesehen ist.

9. Mophalter nach einem der Ansprüche 1 bis 8, **dadurch gekennzeichnet**, daß der Gelenkplattenteil (4) schmaler als die beiden Klappflügel (3, 3') ist, d.h. z.B. die halbe Breite aufweisen.

10. Mophalter nach einem der Ansprüche 1 bis 9, **dadurch gekennzeichnet**, daß die beiden Klappflügel (3, 3') im Bereich des Stielhalters (7) eine Randaussparung (13, 13') aufweisen.

11. Mophalter nach einem der Ansprüche 1 bis 10, **dadurch gekennzeichnet**, daß der Gelenkplattenteil (4) und die beiden Klappflügel (3, 3') etwa gleiche Länge (l) aufweisen.

12. Mophalter nach einem der Ansprüche 1 bis 11, **dadurch gekennzeichnet**, daß die Klappflügel (3, 3') im Bereich der Randabschnitte (5, 5') dünner sind als in dem an die Längsachse (L) angrenzenden mittleren Bereich.

13. Mopbezug für die Verwendung auf einem Mophalter, z.B. einem solchen, dessen länglicher Rahmen (1) wenigstens zwei um eine Längsachse (L) gegeneinander verschwenkbare Klappflügel (3, 3') aufweist, insbesondere auf einem Mophalter nach einem der Ansprüche 1 bis 12, **gekennzeichnet durch** an den Längsrändern (14, 14') vorgesehene Taschen (6, 6') für das Einführen der längsseitigen Randabschnitte (5, 5') der Klappflügel (3, 3').

14. Mopbezug nach Anspruch 13, **gekennzeichnet durch** Aussparungen (15, 15') der Längsränder (14, 14') im Bereich des Stielhalters (7) an dem Gelenkplattenteil (4).

15. Mopbezug nach Anspruch 13 oder 14, **gekennzeichnet durch** zwei Materialabschnitte (2a, 2b) unterschiedlicher Beschaffenheit, welche wahlweise mit der zu reinigenden Fläche in Berührung gebracht werden können, vorzugsweise mit einer Längstrennungslinie (T) benachbart einem Längsrand bzw. der Längsachse (L) des Rahmens (1).

## Claims

1. Mop holder with an elongate frame (1) for receiving a mop covering (2), with at least two e.g. plate-like folding wings (3, 3') which form wiping surfaces for the introduction of their edge sections (5, 5') into pockets (6, 6') of the mop covering (2), and with a hinge plate member (4) for mounting a handle holder (7), e.g. by means of a universal joint, characterised in that the folding wings (3, 3') are connected to each other and to the hinge plate member (4) so as to be pivotable about a longitudinal axis (L) and in that the edge sections (5, 5') provided at the longitudinal edges (8, 8') of the folding wings (3, 3') are designed for reception in pockets (6, 6') at longitudinal edges (14, 14') of the mop covering (2).

2. Mop holder according to claim 1, characterised in that the folding wings (3, 3') are connected to each other and to the hinge plate member (4) so as to be pivotable about one and the same longitudinal axis (L).

3. Mop holder according to claim 1 or 2, characterised in that the hinge plate member (4) is pivotable as far as the inner side (9) of one folding wing (3) and can be releasably connected to the latter, and in that then the unit consisting of one folding wing (3) and the hinge plate member (4) is pivotable as far as the inner side (9') of the other folding wing (3') and can be releasably connected to the latter.

4. Mop holder according to claim 1 or 2, characterised in that the two folding wings (3, 3') can be pivoted upwards out of the horizontal into a working position and locked relative to each other in this position, in which the two folding wings (3, 3') are at an acute angle to each other and enclose between them the hinge plate member (4).

5. Mop holder according to any of claims 1 to 4, characterised in that the two folding wings (3, 3') can be pivoted downwards away from the hinge plate member (4) out of the horizontal into an insertion position, in which the folding wings (3, 3') which hang down are at an acute angle to each other.

6. Mop holder according to claim 3 or 5, characterised in that the releasable connecting device (10) between the folding wings (3, 3') and the hinge plate member (4) has a latch, clamp, adhesive or hook-and-pile connection.

7. Mop holder according to any of claims 1 to 6, characterised by an actuating element (11) for separating the folding wings (3, 3') from their contact with the hinge plate member (4) against latch, clamp, adhesive or frictional forces, if occasion arises those of the releasable connecting device (10).

8. Mop holder according to any of claims 1 to 7, characterised in that the hinge joint (17) of the handle holder (7) is provided at the longitudinal edge (12) of the hinge plate member (4) facing away from the longitudinal axis (L).

9. Mop holder according to any of claims 1 to 8, characterised in that the hinge plate member (4) is narrower than the two folding wings (3, .3'), i.e. e.g. half the width.

10. Mop holder according to any of claims 1 to 9, characterised in that the two folding wings (3, 3') have an edge recess (13, 13') in the region of the handle holder (7).

11. Mop holder according to any of claims 1 to 10, characterised in that the hinge plate member (4) and the two folding wings (3, 3') are roughly the same length (1).

12. Mop holder according to any of claims 1 to 11, characterised in that the folding wings (3, 3') are thinner in the region of the edge sections (5, 5') than in the middle region adjoining the longitudinal axis (L).

13. Mop covering for use on a mop holder, e.g. one whose elongate frame (1) has at least two folding wings (3, 3') pivotable relative to each other about a longitudinal axis (L), in particular on a mop holder according to any of claims 1 to 12, characterised by pockets (6, 6') provided at the longitudinal edges (14, 14') for introduction of the edge sections (5, 5') on the longitudinal sides of the folding wings (3, 3').

14. Mop covering according to claim 13, characterised by recesses (15, 15') in the longitudinal edges (14, 14') in the region of the handle holder (7) on the hinge plate member (4).

15. Mop covering according to claim 13 or 14, characterised by two material sections (2a, 2b) of different quality which can be brought into contact optionally with the surface to be cleaned, preferably with a longitudinal dividing line (T) adjacent to a longitudinal hedge or the longitudinal axis (L) of the frame (1).

## Revendications

1. Support de balais à franges avec un cadre (1) allongé destiné à recevoir une garniture de balais à franges (2), ayant au moins deux ailes rabattables (3, 3'), par exemple en forme de plaque, constituant des faces d'essuyage, devant être introduites, par leurs tronçons de bordure (5, 5'), dans des poches (6, 6') appartenant à la garniture de balais à franges (2), et avec une partie formant plaque d'articulation (4) destinée au montage d'un support de manche (7), par exemple au moyen d'une articulation à croisillon, caractérisé en ce que les ailes rabattables (3, 3') sont reliées ensemble l'une sous l'autre et sont reliées de façon articulée à la partie formant plaque d'articulation (4), autour d'un axe longitudinal (L), et en ce que les tronçons de bordure (5, 5') prévus sur les bords longitudinaux (8, 8') des ailes rabattables (3, 3') destinés à être reçues dans des poches (6, 6') sont réalisés sur des bords longitudinaux (14, 14') de la garniture de balais à franges.

2. Support de balai à franges selon la revendication 1, caractérisé en ce que les ailes rabattables (3, 3') sont reliées ensemble l'une sous l'autre et sont reliées ensemble de manière articulée à la partie formant plaque articulée (4), autour d'un seul et même axe longitudinal (L).

3. Support de balai à franges selon la revendication 1 ou 2, caractérisé en ce que la partie formant plaque articulée (4) est susceptible de pivoter jusqu'à la face intérieure (9) d'une aile rabattable (3) et est reliée à celle-ci de façon à pouvoir être désolidarisée, et en ce que ensuite l'ensemble, constitué d'une aile rabattable (3) et de la partie formant articulée (4), est susceptible de pivoter sur la face intérieure (9') de l'autre aile rabattable (3') et est susceptible d'être relié à celle-ci de façon désolidarisable.

4. Support de balai à franges selon la revendication 1 ou 2, caractérisée en ce que les deux ailes rabattables (3, 3') sont susceptibles de pivoter vers le haut depuis l'horizontale jusqu'à leur position de travail et d'être bloquées dans cette position l'une par rapport à l'autre, position de travail dans laquelle les deux ailes rabattables (3, 3') font entre elles un angle aigu et enferment entre elles la partie formant plaque d'articulation (4).

5. Support de balai à franges selon l'une des revendications 1 à 4, caractérisé en ce que les deux ailes rabattables (3, 3') sont susceptibles d'être écartées par pivotement, depuis l'horizontale jusqu'à une position d'insertion vers le bas par rapport à la partie formant plaque articulée (4), position d'insertion dans laquelle les ailes rabattables (3, 3') pendant vers le bas sont orientées l'une par rapport à l'autre en formant un angle aigu.

6. Support de balai à franges selon la revendication 3 ou 5, caractérisé en ce que le dispositif de liaison désolidarisable (10) présentes entre les ailes rabattables (3, 3') et la partie formant plaque articulée (4), une liaison à encliquetage, à serrage, à adhésion ou à auto-accrochage ou cramponnement.

7. Support de balai à franges selon l'une des revendications 1 à 6, caractérisé par un élément d'actionnement (11) destiné à séparer les ailes rabattables (3, 3') de leur appui sur la partie formant plaque articulée (4) à l'encontre des efforts d'encliquetage, de serrage, d'adhésion et/ou de frottement, le cas échéant ceux exercés par le dispositif de liaison désolidarisable (10).

8. Support de balai à franges selon l'une des revendications 1 à 7, caractérisé en ce que la liaison articulée (17) du support de manche (7) est prévue sur le bord longitudinal (12) opposé à l'axe longitudinal (L) de la partie formant plaque articulée (4).

9. Support de balai à franges selon l'une des revendications 1 à 8, caractérisé en ce que la partie formant plaque articulée (4) est plus étroite que la largeur des deux ailes rabattables (3, 3'), c'est-à-dire par exemple qu'elle présente la moitié de leur largeur.

10. Support de balai à franges selon l'une des revendications 1 à 9, caractérisé en ce que les deux ailes rabattables (3, 3') présentent dans la zone de support de manche (7) un évidement de bordure (13, 13').

11. Support de balai à franges selon l'une des revendications 1 à 10, caractérisé en ce que la partie formant plaque articulée (4) et les deux ailes rabattables (3, 3') ont à peu près la même longueur (L).

12. Support de balai à franges selon l'une des revendications 1 à 11, caractérisé en ce que les ailes rabattables (3, 3'), dans la zone des tronçons de bordure (5, 5'), sont plus minces que dans la zone centrale, limitrophes à l'axe longitudinal (L).

13. Garniture de balais à franges pour utilisation sur un support de balai à franges, par exemple garniture dont le cadre allongé (1) présente au moins deux ailes rabattables (3, 3') pouvant pivoter l'une par rapport à l'autre autour d'un axe longitudinal (L), en particulier sur un support de balai à franges selon l'une des revendications 1 à 12, caractérisée par des poches (6, 6'), prévues sur les bords longitudinaux (14, 14') pour l'insertion des tronçons de bordure (5, 5') situés du côté longitudinal des ailes rabattables (3, 3').

14. Garniture de balais à franges selon la revendication 13, caractérisée par des évidements (15, 15'), des bords longitudinaux (14, 14') dans la zone du support de manche (7) sur la partie formant plaque articulée (4).

15. Garniture de balais à franges selon la revendication 13, ou 14 caractérisée par deux tronçons de matière (2a, 2b) ayant un état de surface diffèrent, qui, au choix, peuvent être mis en contact avec la surface à nettoyer, de préférence avec une ligne de séparation longitudinale (T) voisine d'un bord longitudinal et/ou de l'axe longitudinal (L) du cadre (1).
